# FASCICULE DE BREVET EUROPEEN

(11) **EP 2 319 338 B1**
(45) Date de publication et mention de la délivrance du brevet: **04.07.2012**
(21) Numéro de dépôt: 10190440.7
(22) Date de dépôt: 09.11.2010
(51) Int. Cl.: A42B 3/22

(54) **Casque à écran pivotant**
Helm mit abschwenkbar Visier
Helmet with pivoting visor

(30) Priorité: 10.11.2009 FR 0957923
(43) Date de publication de la demande: 11.05.2011
(73) Titulaire: Shark, 13011 Marseille (FR)
(72) Inventeur: Berthier, Philippe, 13011, MARSEILLE (FR); Bertrand, Pierre, 13260, CASSIS (FR); Maillard, Jean-François, 13480, CABRIES (FR)
(74) Mandataire: Domange, Maxime

(56) Documents cités:
- EP-A1- 0 481 860
- EP-A1- 1 935 267
- EP-A2- 0 848 915
- WO-A1-2007/144938
- FR-A1- 2 785 505
- JP-A- 2004 197 298
- US-A1- 2009 100 576

## Description

### Arrière-plan de l'invention

La présente invention se rapporte au domaine général des casques, en particulier des casques pour motocyclistes.

Un tel casque comporte classiquement une calotte pourvue d'une ouverture à l'avant, un écran translucide de protection du visage, et des moyens de montage pour que l'écran puisse pivoter par rapport à la calotte, selon un axe de rotation, entre une position de fermeture dans laquelle l'écran recouvre totalement l'ouverture et une position d'ouverture maximale dans laquelle l'écran est au moins partiellement désengagé de cette ouverture.

On connaît déjà de nombreux moyens de montage à pivotement entre l'écran et la calotte.

Ainsi, il est connu de fixer, de chaque côté de la calotte, une vis qui s'étend au travers d'un orifice correspondant percé dans l'écran.

Ce type de dispositif ne permet pas d'obtenir un guidage en pivotement très précis à cause du faible diamètre de la vis formant pivot. Par ailleurs, il nécessite l'utilisation d'un outil pour désolidariser l'écran de la calotte.

On connaît aussi des systèmes de liaison sophistiqués comportant un nombre de pièces élevé, de sorte qu'ils sont difficiles à démonter pour l'utilisateur notamment lorsque ce dernier souhaite séparer l'écran de la calotte, par exemple pour le nettoyer ou le remplacer par un écran neuf ou teinté.

Il est également connu de la demande de brevet français 2 785 505, un casque qui présente sur chacun de ses côtés, un dispositif qui comporte, un tourillon fixé sur la calotte et un bouton poussoir monté en translation sur l'axe du tourillon. Le dispositif est en outre muni de billes mobiles radialement dans la paroi latérale du tourillon entre une position escamotée et une position saillante en fonction de la position relative du bouton par rapport à ce tourillon.

Chaque dispositif coopère avec une extrémité latérale correspondante de l'écran par une ouverture circulaire dont le pourtour forme moyeu pour le tourillon et présente une gorge torique épousant la forme des billes.

Ainsi, lorsque le dispositif est en position saillante, les billes sont engagées dans la gorge de sorte à permettre le pivotement de l'écran mais à empêcher son extraction. A l'inverse, lorsque le dispositif est en position escamoté, les billes sont rétractées dans le tourillon et ne s'opposent plus au retrait de l'écran.

Ce type de dispositif qui facilite grandement les opérations de montage/démontage de l'écran et de la calotte, présente cependant certains risques de désolidarisation accidentelle de l'écran lors d'une chute à grande vitesse du porteur, ce qui peut entrainer des projections de gravillons et/ou de sable au niveau des yeux.

### Objet et résumé de l'invention

La présente invention vise donc à proposer un casque facilitant les opérations de montage/démontage de l'écran sur la calotte, tout en présentant, en configuration d'utilisation, une sécurité améliorée.

Elle propose à cet effet, un casque comportant une calotte pourvue d'une ouverture, un écran, des moyens de montage réversible dudit écran sur ladite calotte comportant de chaque côté dudit casque un dispositif d'articulation entre ladite calotte et une extrémité latérale correspondante dudit écran de sorte qu'il soit apte à pivoter par rapport à ladite calotte, selon un axe de rotation XX, entre une position de fermeture dans laquelle ledit écran recouvre totalement ladite ouverture et une position d'ouverture maximale dans laquelle ledit écran est au moins partiellement désengagé de ladite ouverture, caractérisé en ce que lesdits moyens de montage réversible comportent en outre sur au moins un côté dudit casque, un dispositif de retenue comportant une platine fixée sur la face externe de ladite calotte et munie d'une ouverture oblongue en arc de cercle centrée sur ledit axe de rotation XX, et un organe de liaison monté mobile en rotation sur ledit écran selon un axe YY parallèle audit axe de rotation XX, ledit dispositif de retenue étant apte à occuper une configuration d'engagement dans laquelle ledit organe de liaison est solidaire de ladite platine et traverse de part en part ladite ouverture oblongue de sorte que ledit organe de liaison parcourt ladite ouverture oblongue lors du pivotement dudit écran vis-à-vis de ladite calotte, et une configuration de désengagement dans laquelle ledit organe de liaison est désengagé de ladite platine.

Le casque selon l'invention comporte ainsi sur chacun des ses côtés, un dispositif d'articulation permettant à l'extrémité latérale correspondante de l'écran de pivoter par rapport à la calotte, et un dispositif de retenue qui rend solidaire l'écran de la calotte.

Cette particularité permet au dispositif de retenue de s'affranchir des contraintes liées au fait que dans les systèmes antérieurs, le dispositif de retenue devait également assurer la fonction de pivotement de l'écran sur la calotte (et de ce fait présenter un diamètre assez important pour assurer une précision suffisante pour ce pivotement).

Notamment, le dispositif de retenue du casque selon l'invention, permet lorsqu'il occupe sa configuration d'engagement, de bloquer fermement quasiment l'ensemble des mouvements relatifs possibles entre l'écran et la calotte.

Ainsi, le fait que cet organe soit solidaire de la platine fixée sur la calotte, empêche les extrémités de l'écran de se déplacer en translation vers l'extérieur du casque selon l'axe de rotation; tandis que le fait que l'organe traverse l'ouverture oblongue, empêche tout mouvement radial à cet axe de rotation.

Seul est autorisé, le pivotement autour de l'axe de rotation et ce, dans les limites de la portion angulaire de l'arc de cercle que forme l'ouverture oblongue.

Par ailleurs, l'organe de liaison de ce dispositif de retenue étant monté mobile en rotation sur l'écran, sa manipulation est facilitée pour l'utilisateur même lorsque ce dernier porte le casque sur sa tête.

Selon des caractéristiques préférées du casque, pour des raisons de simplicité et de commodité tant à la fabrication qu'à l'utilisation :
- ledit organe de liaison comporte à son extrémité libre située du côté interne dudit écran, un lardon orienté transversalement audit axe de rotation XX et apte dans ladite configuration d'engagement, à coopérer en butée avec une surface de ladite platine, située sur le pourtour interne de ladite ouverture oblongue, pour rendre solidaire ledit organe de liaison et ladite platine;
- ladite surface est formée par le fond d'un lamage situé sur le pourtour interne de la dite ouverture oblongue;
- ledit organe de liaison est monté mobile en translation et en rotation sur ledit écran selon ledit axe parallèle YY par l'intermédiaire d'une tige cylindrique traversant une ouverture circulaire dudit écran;
- ia face interne de l'écran comporte un renfoncement apte à recevoir ledit lardon de l'organe de liaison lorsque ledit dispositif de retenue occupe ladite configuration de désengagement;
- ledit organe de liaison comporte, du côté externe dudit écran et à l'opposée dudit lardon, un élément d'actionnement manoeuvrable manuellement pour faire occuper audit organe de liaison une position enfoncée dans laquelle ledit lardon saille de ladite ouverture oblongue de ladite platine et où ledit organe de liaison est entrainable en rotation via ledit élément d'actionnement pour que ledit dispositif de retenue vienne occuper ladite configuration d'engagement, et une position rétractée dans laquelle ledit lardon est reçu dans ledit renfoncement dudit écran et où ledit dispositif de retenue occupe ladite configuration de dégagement;
- ledit dispositif de retenue comporte un ressort de rappel de l'organe de liaison dans ladite position rétractée;
- chaque dit dispositif d'articulation comporte un moyeu fixé sur ladite calotte et apte à coopérer avec une portion en arc de cercle du contour d'une échancrure située à l'extrémité latérale correspondante dudit écran;
- ledit moyeu est pris en sandwich par deux flasques circulaires interne et externe;
- le contour dudit élément d'actionnement comporte une portion en arc de cercle apte à venir épouser la tranche dudit flasque externe après la rotation dudit organe de liaison dans un premier sens de rotation, de sorte que ledit dispositif de retenue occupe ladite configuration d'engagement;
- ledit élément d'actionnement comporte une arête d'encliquetage déformable élastiquement au cours de la rotation dudit organe de liaison dans ledit premier sens de rotation;
- ledit élément d'actionnement comporte une arête d'extrémité pour empêcher la rotation dudit organe de liaison dans le sens contraire audit un premier sens de rotation, lorsque ledit organe de liaison occupe ladite position enfoncée;
- ladite platine est montée dans un renfoncement correspondant que comporte ladite calotte de chaque côté dudit casque;
- ledit casque comporte des moyens de fixation ajustable de ladite platine sur ladite calotte;
- lesdits moyens de fixation ajustable comportent deux vis prévues pour coopérer avec deux perçages respectifs dont le diamètre est supérieur à celui desdites vis; et/ou
- lesdits moyens de montage réversible comportent deux dits dispositifs de retenue disposés de chaque côté dudit casque.

### Brève description des dessins

L'exposé de l'invention sera maintenant poursuivi par la description détaillée d'un exemple de réalisation, donnée ci-après à titre illustratif mais non limitatif, en référence aux dessins annexés, sur lesquels:
- la figure 1 est une vue de côté d'un casque selon l'invention sur laquelle l'écran est monté sur la calotte et se trouver en position de fermeture ;
- les figures 2 et 3 sont des vues éclatées en perspective, prises à 180° l'une de l'autre, des dispositifs d'articulation et de retenue de l'écran que comporte le casque de la figure 1;
- les figures 4, 5, 6 et 7 sont des vues de côté d'une portion du casque de la figure 1 qui illustrent certaines étapes du montage de l'écran sur la calotte; et
- les figures 4A, 5A, 5B et 7A sont des vues en perspective des dispositifs d'articulation et de retenue de l'écran, prises suivant le même angle que celui de la figure 3, et illustrant également certaines étapes du montage de l'écran sur la calotte.

En référence à la figure 1, le casque 1 selon l'invention est un casque de type intégral qui comporte une calotte externe rigide 2 pourvue d'une ouverture 2A (figure 4) à l'avant, un calotin interne (non visible) et un écran 3.

Au sens de la présente demande, le calotin désigne une coque plus épaisse et moins rigide que la calotte externe, recouvrant une partie substantielle ou la totalité de la face interne de cette calotte externe. Généralement moulé en une mousse synthétique expansé telle que du polystyrène, le calotin a pour fonction d'absorber en se déformant, une grande partie de l'énergie dégagée lors d'un choc, notamment en cas de chute.

L'écran 3 présente ici une épaisseur variable sur sa longueur. Cette épaisseur qui est d'environ 4 mm dans sa zone de vision centrale, diminue ainsi progressivement vers ses deux extrémités latérales où elle est inférieure à 3 mm. Cette variation de l'épaisseur de l'écran 3 permet d'optimiser la distorsion optique sur cet écran 3 et procure ainsi un meilleur confort visuel pour le porteur.

Le casque 1 comporte également, sur chacun de ses côtés, des moyens de montage réversible de l'écran 3 sur la calotte 2.

Ces moyens de montage réversible comportent un dispositif d'articulation 5 entre la calotte 2 et une extrémité latérale correspondante 6 de l'écran 3, et un dispositif de retenue 7 de l'écran 3 sur la calotte 2.

Le casque 1 présente en outre, sur l'un de ses côtés, un dispositif de verrouillage 8 de l'écran 3 en position fermé.

On va maintenant décrire en détails à l'appui des figures 2 et 3, ces trois dispositifs 5, 7 et 8.

Le dispositif d'articulation 5 comporte un premier élément 10 en forme de chapeau de canotier dont le sommet 12 de la paroi cylindrique 14 est emboité dans un renfoncement 16 d'une paroi 18A en forme de disque.

Le sommet 12 et le fond du renfoncement 16 présentent chacun un perçage central 19, 20 prévu pour le passage d'une vis de montage 22 qui est vissée sur la calotte externe 2.

Une fois monté, le dispositif d'articulation 5 se présente sous la forme d'une bobine dont le moyeu central, constitué par la paroi cylindrique 14, est pris en sandwich par deux flasques circulaires interne et externe constitués respectivement par la paroi en forme de disque 18A et par le bord annulaire 24 du premier élément 10 en forme de canotier.

Chaque dispositif d'articulation 5 est prévu pour coopérer avec une échancrure oblongue 26 située à l'extrémité latérale correspondante de l'écran 3. La tranche 28 de chaque échancrure oblongue présente ainsi une portion de fond hémicirculaire 28A dont le diamètre correspond à celui du moyeu central 14, et deux portions latérales rectilignes parallèles 28B qui présentent chacune une protubérance 29.

Le dispositif de retenue 7 est situé à l'avant du dispositif d'articulation et à proximité de ce dernier. Il comporte un organe de liaison 30 monté mobile en translation et en rotation sur l'écran 3 et une platine 18 qui intègre ici, la paroi circulaire 18A du dispositif d'articulation.

L'organe de liaison 30 comporte un élément de verrouillage 32 présentant un profil en T, un ressort hélicoïdal de compression 34, un élément d'actionnement 36 et une vis 38.

L'élément de verrouillage 32 est formé d'une tige cylindrique taraudée 32A et d'un lardon ovale 32B s'étendant transversalement à cette tige 32A à l'une de ses extrémités.

L'élément d'actionnement 36 qui présente globalement un contour 40 en forme de virgule, comporte un bouton central 36A creux et muni d'un perçage 36B en son centre pour le passage de la vis 38.

Le contour 40 en forme de virgule comporte une première portion principale 40A en arc de cercle qui s'étend entre deux arêtes d'extrémité supérieure 41 et inférieure 42, une deuxième portion 40B également en arc de cercle présentant le même rayon de courbure que le flasque annulaire 24 et qui s'étend entre l'arête supérieure 41 et une arête d'encliquetage 43, et une troisième portion 40C en sinusoïde qui s'étend entre l'arête d'encliquetage 43 et l'arête inférieure 42 (figure 4).

L'élément d'actionnement 36 comporte également le long des deuxième et troisième portions 40B, 40C de son contour 40, une lumière allongée 36C (figure 4) qui comme on le verra plus en détails par la suite, procure une certaine élasticité à cet élément d'actionnement 36 au niveau de l'arête d'encliquetage 43.

L'écran 3 comporte à proximité et à l'avant de chacune des deux échancrures oblongues 26 d'extrémité, une ouverture traversante circulaire 46 s'étendant selon un axe YY parallèle à l'axe du moyeu 14 formant axe de rotation XX pour l'écran 3, et dont la partie interne est recouverte ici par une bague annulaire 48 anti-frottements. Sur sa face interne et en périphérie de chaque ouverture circulaire 46, l'écran 3 comporte en outre un renfoncement ovale 50 dont les dimensions correspondent à celles d'un lardon 32B, de sorte à former un logement creux pour ce dernier.

L'élément de liaison 30 est monté sur l'écran 3 de la manière suivante. L'élément de verrouillage 32 est tout d'abord introduit depuis le côté interne de l'écran 3 et par son extrémité libre 32C (celle opposée au lardon 32B), dans l'ouverture circulaire 46. Le ressort hélicoïdal 34 est ensuite positionné autour de la portion de la tige 32A ayant traversé l'écran 3, puis l'extrémité libre 32C de cette tige est emboitée dans l'élément d'actionnement au niveau de son bouton central creux 36A. Enfin, la vis 38 est introduite dans l'orifice circulaire 36B de ce bouton 36A puis vissée au taraudage de la tige 32A.

On va maintenant décrire plus en détail la platine 18, toujours à l'appui des figures 2 et 3.

Cette platine 18 comporte à l'avant de la paroi en forme de disque 18A et dans son prolongement, une paroi 18B présentant globalement la forme d'un triangle équilatéral dont l'un des sommets 52 forme l'extrémité avant de cette platine.

A proximité de ce sommet 52, la paroi 18B comporte un perçage 54 pour le passage d'une vis de montage 56 vissée sur la calotte externe 2. Sur le pourtour externe de ce perçage, la paroi 18B présente un lamage 55 prévu pour recevoir la tête de la vis 56 (figure 4) afin que cette dernière ne saille pas de la face externe de la platine 18.

Cette paroi 18B comporte également à l'arrière du perçage 54, une ouverture oblongue 58 en arc de cercle, centrée sur l'axe de rotation XX et formant une portion angulaire comprise entre 15 et 25°.

Cette ouverture 58 présente une largeur légèrement supérieure à celle du lardon 32B mais très nettement inférieure à sa longueur.

Sur le pourtour interne de cette ouverture oblongue 58, la paroi 18B comporte un lamage 59 dont la largeur est légèrement supérieure à la longueur du lardon 32B.

Chaque platine 18 est fixée de chaque côté du casque, à l'aide des deux vis de montage 22 et 56 traversant respectivement les perçages 19 et 54, dans un renfoncement correspondant (non visible sur les figures) de la calotte externe 2.

Le diamètre de ces perçages 19, 54 est supérieur à celui des vis de montage 22, 56 (ici, d'environ 2 mm), de sorte que la position des platines 18 sur la calotte 2 puisse être ajustée afin de s'assurer que l'écran en position de fermeture, comprime la lèvre élastique 60 située sur le pourtour externe de l'ouverture 2A (figure 4). Cette possibilité de réglage fin de la position des platines 18 permet d'obtenir une excellente étanchéité du casque et de rattraper les légères différences de côtes pouvant exister entre des calottes.

Ces vis de montage 22, 56 présentent une amorce de rupture prévue pour rompre sous une contrainte prédéterminée, pouvant intervenir notamment pendant une chute du porteur avec l'écran 3 partiellement ouvert, si la tranche inférieure de cet écran 3 vient heurter violemment un obstacle.

Ainsi, la rupture de ces vis provoque la désolidarisation quasi-instantanée des platines 18 (et donc de l'écran) vis-à-vis du casque, ce qui évite que le choc ne soit répercuté trop violemment au niveau du rachis vertical du porteur.

Ainsi, les platines 18 une fois montées, se trouvent à fleur de face externe de la calotte 2, ce qui permet d'éviter tout vide entre l'écran 3 et la calotte 2 externe et procure ainsi une bonne étanchéité du casque lorsque cet écran est en position de fermeture.

Par ailleurs, ces platines 18 présentent une épaisseur réduite (comprise entre 2 et 5 mm) en regard de celles utilisées généralement dans ce type de dispositifs, ce qui permet de limiter la profondeur des renfoncements et donc de conserver une épaisseur importante de calotin afin d'améliorer la sécurité du casque.

Le dispositif de verrouillage 8 est situé à l'avant du dispositif de retenue 7. Il comporte une paroi globalement triangulaire 62, ici moulée de matière avec l'écran 3, qui s'étend en léger débord de cet écran 3 et saille en pointe de sa tranche inférieure.

La paroi 62 présente un profil quasi rectiligne à l'avant et concave à l'arrière afin de faciliter sa manipulation par l'utilisateur comme on le verra ci-après plus en détails.

L'extrémité inférieure en pointe de cette paroi 62 présente du côté interne, une dent d'encliquetage 64 formée d'une rampe biseautée 64A surmontée d'un décrochement 64B.

Le dispositif 8 comporte également un ergot 66 qui saille d'un renfoncement 68 situé en périphérie de l'ouverture 2A de la calotte 2 (figure 4). Cet ergot est disposé de sorte à ce qu'il puisse coopérer avec la dent 64 lors de la fermeture compète de l'écran 3.

On va maintenant décrire de façon détaillée les opérations à réaliser par l'utilisateur du casque pour procéder au montage et au démontage de l'écran 3 sur la calotte 2.

Pour monter l'écran, celui-ci doit tout d'abord vérifier que chaque lardon 32B d'un l'organe de liaison 30 est bien logé dans le renfoncement correspondant 50 de sorte qu'il ne saille pas de cet écran et ne gêne pas le mouvement en translation de l'écran 3 vis-à-vis de la calotte 2 en direction du dispositif d'articulation 5.

Si tel n'est pas le cas, l'utilisateur doit simplement faire tourner l'élément d'actionnement 36 jusqu'à ce le lardon 32B se trouve aligné sur le renfoncement 50, l'effort de rappel exercé par le ressort 34 entrainant alors ce lardon 32B dans ce renfoncement 50.

Chacun des organes de liaison 30 se trouve alors dans sa position rétractée dans laquelle il est bloqué en rotation par la coopération entre le lardon 32B et le renfoncement 50.

L'utilisateur peut alors introduire simultanément chaque extrémité latérale de l'écran 3 entre deux flasques 24 et 18A de sorte que son échancrure 26 vienne enserrer le moyeu 14 du dispositif d'articulation 5 (figure 4).

Les portions latérales 28B glissent alors sur ce moyeu cylindrique 14 jusqu'à ce que les protubérances 29 viennent en butée contre ce dernier.

A ce moment là, cet utilisateur doit exercer un effort de poussée suffisant pour provoquer une légère déformation de l'écran 3 au niveau des échancrures 26 entrainant l'écartement des portions 28B afin de permettre aux portions de fond 28A de venir épouser les moyeux 14.

L'écran 3 est alors libre de pivoter librement autour des moyeux 14 selon l'axe de rotation XX, les protubérances 29 exerçant un effort de retenue suffisant pour maintenir l'écran sur la calotte dans la position voulue afin de faciliter le verrouillage du dispositif de retenue (figures 5 et 5A).

Par ailleurs, la distance entre les flasques 18A et 24 est ici légèrement supérieure à l'épaisseur de l'écran au niveau de ses extrémités latérales afin de limiter les frottements lors du pivotement de l'écran, tout en bloquant ces extrémités latérales en translation selon l'axe de pivotement de ces extrémités latérales.

Comme illustré sur la figure 5A, chaque lardon 32B est alors orienté transversalement par rapport à l'axe de rotation XX et se trouve en regard d'une ouverture oblongue 58, de sorte que l'utilisateur en appuyant simplement, par exemple avec son pouce, sur le bouton 36A de l'élément d'actionnement 36 provoque un mouvement de translation de l'organe de liaison 30 selon l'axe YY au cours duquel le lardon 32B traverse progressivement cette ouverture oblongue 58.

Lorsque l'élément d'actionnement 36 arrive en butée contre la face externe de l'écran 3, il occupe sa position enfoncée illustrée sur la figure 5B dans laquelle le lardon 32B a traversé de part en part l'ouverture oblongue 58 et se trouve au niveau du lamage 59.

L'utilisateur peut alors tout en maintenant la pression exercée sur le bouton 36A par son pouce, entrainer en rotation cet élément d'actionnement 36 avec l'un des ses autres doigts afin de rendre solidaire l'organe de liaison 30 de la platine 18.

On peut remarquer notamment sur la figure 5 que cet entrainement en rotation ne peut s'effectuer que dans le sens des aiguilles d'un montre, l'arête inférieure 42 de l'élément d'actionnement venant en effet quasi instantanément buter sur le flasque 24 si l'utilisateur tente d'effectuer une rotation en sens inverse.

La rotation dans le sens des aiguilles d'une montre de l'élément d'actionnement 36, entraine progressivement l'arête d'encliquetage 43 vers le flasque 24 jusqu'à ce qu'elle vienne buter contre ce flasque comme illustré sur la figure 6.

L'utilisateur doit alors exercer un effort suffisant sur cet élément d'actionnement 36 pour provoquer une déformation élastique au niveau de l'arête 43 qui permettre la poursuite de la rotation.

On rappelle ici que l'élasticité de l'élément d'actionnement 36 au niveau de cette arête 43 est procurée par la lumière allongée 36C.

Une fois ce point dur passé, l'arête a tendance à reprendre sa configuration initiale ce qui entraine la poursuite du mouvement de rotation de l'élément d'actionnement 36 jusqu'à ce que la deuxième portion 40B en arc de cercle de son contour 40, vienne épouser le flasque annulaire 24 comme illustré par la figure 7.

Dans cette position, l'organe de liaison 30 a effectué une rotation d'un quart de tour dans le sens des aiguilles d'une montre, de sorte que le lardon 32B est orienté à 90° de l'ouverture oblongue 58 (figure 7A).

Ainsi, l'utilisateur peut relâcher l'élément d'actionnement 36, son rappel en translation vers l'extérieur du casque selon l'axe YY étant empêché par la venue en butée du lardon 32B contre la surface de fond 59A du lamage 59.

Le dispositif de retenue 7 occupe alors une configuration stable d'engagement dans laquelle l'organe de liaison 30 est solidaire de la platine 18.

La tige 32A qui traverse de part en part l'ouverture oblongue 58, est enserrée par les deux bords concentriques de l'ouverture oblongue 58, ce qui bloque également tout mouvement radial à l'axe YY de l'organe de liaison 30 et ne l'autorise donc qu'à parcourir l'ouverture oblongue 58 lors du pivotement de l'écran vis-à-vis de la calotte 2 selon l'axe de rotation XX.

Le dispositif de retenue 7 permet donc uniquement le pivotement de l'écran 3 et ce, dans les limites de la portion angulaire de l'ouverture oblongue 58.

Lorsque l'utilisateur souhaite amener l'écran 3 dans sa position de fermeture illustrée sur la figure 1, il le fait pivoter vers le bas et ce jusqu'à ce que la dent d'encliquetage 64 vienne au contact de l'ergot 66.

A ce moment là, il doit maintenir l'écran 3 plus fermement et exercer un effort suffisant pour que la rampe 64A puisse glisser sur l'ergot 66 en déformant légèrement la paroi 62. Dès que la rampe 64A dépasse cet ergot 66, la paroi 62 reprend sa configuration initiale et verrouille ainsi l'écran 3 en rotation, le décrochement 64B venant en butée sur cet ergot 66.

Pour ouvrir l'écran 3, l'utilisateur doit tout d'abord introduire son pouce entre la portion arrière concave de la paroi 62 et le renfoncement 68, puis écarter légèrement cette paroi 62 vers l'extérieur du casque 1.

Tout en maintenant la paroi 62 écartée, l'utilisateur peut alors faire pivoter l'écran 3 vers le haut, la dent 64 ne venant plus buter sur l'ergot 66.

Lorsque l'utilisateur souhaite désolidariser l'écran 3 de la calotte 2, il lui suffit d'exercer un effort de rotation sur chaque élément d'actionnement 36, qui aille à l'encontre de l'effort de rappel exercé par chaque arête 43 (ayant tendance à plaquer l'élément 36 contre le flasque 24) et soit suffisant pour provoquer une déformation élastique au niveau de cette arête 43 permettant la poursuite de la rotation.

Dès que les éléments d'actionnement 36 ont pivoté d'un quart de tour et que les lardons 32B sont à nouveau en regard de l'ouverture oblongue 58 correspondante, les organes de liaison 30 sont rappelés par les ressorts 34 vers leur position rétractée où les lardons sont logés dans les renfoncements 50.

Chaque dispositif de retenue 7 occupe alors sa configuration de désengagement dans laquelle il est désengagé de la platine correspondante 18, de sorte que l'écran 3 puisse être séparé de la calotte 2 par un effort radial de traction provoquant la désolidarisation des échancrures 26 des moyeux 14.

Selon une variante non représentée, les échancrures situées aux extrémités latérales du casque présentent un contour différent et/ou ne comportent pas de protubérance.

Selon une autre variante non représentée, la platine du dispositif de retenue et la paroi circulaire du dispositif d'articulation constituent des pièces distinctes.

Selon encore d'autres variantes non représentées :
- le dispositifs d'articulation est différent, par exemple conforme à celui décrit dans la demande de brevet français 2 785 505 ;
- le casque ne comporte qu'un seul dispositif de retenue sur l'un de ses côtés; et/ou
- l'élément d'actionnement présente un contour différent et/ou le passage de l'organe de liaison en configuration d'engagement s'effectue par une rotation dans le sens inverse des aiguilles d'une montre.

## Revendications

1. Casque comportant une calotte (2) pourvue d'une ouverture, un écran (3), des moyens de montage réversible (5, 7) dudit écran (3) sur ladite calotte (2) comportant de chaque côté dudit casque un dispositif d'articulation (5) entre ladite calotte (2) et une extrémité latérale correspondante dudit écran (3) de sorte qu'il soit apte à pivoter par rapport à ladite calotte (2), selon un axe de rotation (XX), entre une position de fermeture dans laquelle ledit écran (3) recouvre totalement ladite ouverture et une position d'ouverture maximale dans laquelle ledit écran (3) est au moins partiellement désengagé de ladite ouverture
**caractérisé en ce que** lesdits moyens de montage réversible comportent en outre sur au moins un côté dudit casque, un dispositif de retenue (7) comportant une platine (18) fixée sur la face externe de ladite calotte (2) et munie d'une ouverture oblongue en arc de cercle (58) centrée sur ledit axe de rotation (XX), et un organe de liaison (30) monté mobile en rotation sur ledit écran (3) selon un axe (YY) parallèle audit axe de rotation (XX), ledit dispositif de retenue (7) étant apte à occuper une configuration d'engagement dans laquelle ledit organe de liaison (30) est solidaire de ladite platine (18) et traverse de part en part ladite ouverture oblongue (58) de sorte que ledit organe de liaison (30) parcourt ladite ouverture oblongue (58) lors du pivotement dudit écran (3) vis-à-vis de ladite calotte (2), et une configuration de désengagement dans laquelle ledit organe de liaison (30) est désengagé de ladite platine (18).

2. Casque selon la revendication 1, **caractérisé en ce que** ledit organe de liaison (30) comporte à son extrémité libre située du côté interne dudit écran (3), un lardon (32B) orienté transversalement audit axe de rotation (XX) et apte dans ladite configuration d'engagement, à coopérer en butée avec une surface (59A) de ladite platine (18), située sur le pourtour interne de la dite ouverture oblongue (58), pour rendre solidaire ledit organe de liaison (30) et ladite platine (18).

3. Casque selon la revendication 2, **caractérisé en ce que** ladite surface est formée par le fond (59A) d'un lamage (59) situé sur le pourtour interne de ladite ouverture oblongue (58).

4. Casque selon l'une des revendications 1 à 3, **caractérisé en ce que** ledit organe de liaison (30) est monté mobile en translation et en rotation sur ledit écran (3) selon ledit axe parallèle (YY) par l'intermédiaire d'une tige cylindrique (32A) traversant une ouverture circulaire (46) dudit écran (3).

5. Casque selon l'une des revendications 1 à 4, **caractérisé en ce que** la face interne de l'écran (3) comporte un renfoncement (50) apte à recevoir ledit lardon (32B) de l'organe de liaison (30) lorsque ledit dispositif de retenue (7) occupe ladite configuration de désengagement.

6. Casque selon la revendication 5, **caractérisé en ce que** ledit organe de liaison (30) comporte du côté externe dudit écran (3) et à l'opposée dudit lardon (32B), un élément d'actionnement (36) manoeuvrable manuellement pour faire occuper audit organe de liaison (30) une position enfoncée dans laquelle ledit lardon (32B) saille de ladite ouverture oblongue (58) de ladite platine (18) et où ledit organe de liaison (30) est entrainable en rotation via ledit élément d'actionnement (36) pour que ledit dispositif de retenue (7) vienne occuper ladite configuration d'engagement, et une position rétractée dans laquelle ledit lardon (32B) est reçu dans ledit renfoncement (50) dudit écran et où ledit dispositif de retenue (7) occupe ladite configuration de dégagement.

7. Casque selon la revendication 6, **caractérisé en ce que** ledit dispositif de retenue (7) comporte un ressort de rappel de l'organe de liaison (30) dans ladite position rétractée.

8. Casque selon l'une des revendications 1 à 7, **caractérisé en ce que** chaque dit dispositif d'articulation (5) comporte un moyeu (14) fixé sur ladite calotte (2) et apte à coopérer avec une portion en arc de cercle (28A) du contour d'une échancrure (26) située à l'extrémité latérale correspondante dudit écran (3).

9. Casque selon la revendication 8, **caractérisé en ce que** ledit moyeu (14) est pris en sandwich par deux flasques circulaires interne (18A) et externe (24).

10. Casque selon la revendication 9, **caractérisé en ce que** le contour dudit élément d'actionnement (36) comporte une portion en arc de cercle (40B) apte à venir épouser la tranche dudit flasque externe (24) après la rotation dudit organe de liaison (30) dans un premier sens de rotation, de sorte que ledit dispositif de retenue (7) occupe ladite configuration d'engagement.

11. Casque selon la revendication 10, **caractérisé en ce que** ledit élément d'actionnement (36) comporte une arête d'encliquetage (43) déformable élastiquement au cours de la rotation dudit organe de liaison (30) dans ledit premier sens de rotation.

12. Casque selon l'une des revendications 10 ou 11, **caractérisé en ce que** ledit élément d'actionnement (36) comporte une arête d'extrémité (42) pour empêcher la rotation dudit organe de liaison (30) dans le sens contraire audit un premier sens de rotation, lorsque ledit organe de liaison occupe ladite position enfoncée.

13. Casque selon l'une des revendications 1 à 12, **caractérisé en ce que** ladite platine (18) est montée dans un renfoncement correspondant que comporte ladite calotte (2) de chaque côté dudit casque.

14. Casque selon l'une des revendications 1 à 13, **caractérisé en ce qu'**il comporte des moyens de fixation ajustable (19, 54, 22, 56) de ladite platine (18) sur ladite calotte (2).

15. Casque selon la revendication 14, **caractérisé en ce que** lesdits moyens de fixation ajustable comportent deux vis (22, 56) prévues pour coopérer avec deux perçages respectifs (19, 54) dont le diamètre est supérieur à celui desdites vis (22, 56).

16. Casque selon l'une des revendications 1 à 15, **caractérisé en ce que** lesdits moyens de montage réversible comportent deux dits dispositifs de retenue (7) disposés de chaque côté dudit casque.

## Claims

1. A helmet comprising a shell (2) equipped with an opening, a visor (3), reversible means (5, 7) for mounting said visor (3) onto said shell (2) comprising on both sides of said helmet a hinge device (5) between said shell (2) and a corresponding lateral end of said visor (3) so that it is able to pivot with respect to said shell (2) about an axis of rotation (XX), between a closed position wherein said visor (3) completely covers said opening and a maximum opening position wherein said visor (3) is at least partially disengaged from said opening,
**characterized in that** said mounting means also include, on at least one side of said helmet, a retaining device (7) comprising a fixture (18) attached to the outer surface of said shell (2) and provided with an oblong circular-arc opening (58) centered on said axis of rotation (XX), and a connecting member (30) mounted with freedom to move in rotation on said visor (3) about an axis (YY) parallel to said axis of rotation (XX), said retaining device (7) being able to occupy an engagement configuration wherein said connecting member (30) is firmly attached to said fixture (18) and runs clear through said oblong opening (58) so that said connecting member (30) moves along said oblong opening (58) during the pivoting of said visor (3) with respect to said shell (2), and a disengagement configuration wherein said connecting member (30) is disengaged from said fixture (18).

2. A helmet according to Claim 1, **characterized in that** said connecting member (30) has at its free end located on the inner side of said visor (3) a gib (32B) oriented transversely to said axis of rotation (XX) and able, in said engagement configuration, to cooperate by abutment with a surface (59A) of said fixture (18), located on the inner perimeter of said oblong opening (58), to firmly attach said connecting member (30) to said fixture (18).

3. A helmet according to Claim 2, **characterized in that** said surface is constituted by the bottom (59A) of a counterbore (59) located on the inner perimeter of said oblong opening (58).

4. A helmet according to one of Claims 1 to 3, **characterized in that** said connecting member (30) is mounted with freedom to rotate on said visor (3) about said parallel axis (YY) through the medium of a cylindrical rod (32A) running through a circular opening (46) in said visor (3).

5. A helmet according to one of Claims 1 to 4, **characterized in that** the inner surface of the visor (3) includes an indentation (50) able to receive said gib (32B) of the connecting member (30) when said retaining member (7) occupies said disengagement configuration.

6. A helmet according to Claim 5, **characterized in that** said connecting member (30) has, on the outside of said visor (3) and opposite said gib (32B), an actuating element (36) that is manually operable to cause the connecting member (30) to occupy a depressed position wherein said gib (32B) extends out of said oblong opening (58) in said fixture (18) and where said connecting member (30) is drivable in rotation through the medium of said actuating element (36) so that said retaining device (7) moves to occupy said engagement configuration, and a retracted position wherein said gib (32B) is received within said indentation (50) in said visor and where said retaining device (7) occupies said disengagement configuration.

7. A helmet according to Claim 6, **characterized in that** said retaining device (7) includes a spring to return the connecting member (30) to said retracted position.

8. A helmet according to one of Claims 1 to 7, **characterized in that** said hinge device (5) includes a hub (14) attached to said shell (2) and able to cooperate with a circular arc portion (28A) of the rim of a cutout (26) located at the corresponding lateral end of said visor (3).

9. A helmet according to Claim 8, **characterized in that** said hub (14) is sandwiched between two circular flanges, inner (18A) and outer (24).

10. A helmet according to Claim 9, **characterized in that** the run of said actuating element (36) has a circular arc portion (40B) capable of mating with the edge of said outer flange (24) after rotation of said connecting member (30) in a first direction of rotation, so that said retaining device (7) occupies said engagement configuration.

11. A helmet according to Claim 10, **characterized in that** said actuating element (36) has a snap-in ridge (43) that is elastically deformable during the rotation of said connecting member (30) in said first direction of rotation.

12. A helmet according to one of Claims 10 or 11, **characterized in that** said actuating element (36) includes an end ridge (42) to prevent the rotation of said connecting member (30) in the direction opposite to said one first rotation direction, when said connecting member occupies said depressed position.

13. A helmet according to one of Claims 1 to 12, **characterized in that** said fixture (18) is mounted in a corresponding indentation which said shell (2) has on either side of said helmet.

14. A helmet according to one of Claims 1 to 13, **characterized in that** it includes adjustable means (19, 54, 22, 56) for attaching said fixture (18) to said shell (2).

15. A helmet according to Claim 14, **characterized in that** said adjustable attachment means include two screws (22, 56) provided to cooperate with two respective bores (19, 54) the diameter whereof is greater than that of said screws (22, 56 ) .

16. A helmet according to one of Claims 1 to 15, **characterized in that** said reversible mounting means include two of said retaining devices (7) arranged on either side of said helmet.

## Patentansprüche

1. Helm, umfassend eine Schale (2), die mit einer Öffnung versehen ist, ein Visier (3), Mittel zum reversiblen Montieren (5, 7) des Visiers (3) an der Schale (2), die auf jeder Seite des Helms eine Gelenkvorrichtung (5) zwischen der Schale (2) und einem entsprechenden seitlichen Ende des Visiers (3) umfassen, so daß es geeignet ist, gegenüber der Schale (2) um eine Rotationsachse (XX) zwischen einer Schließstellung, in der das Visier (3) die Öffnung vollständig bedeckt, und einer maximalen Öffnungsstellung, in der das Visier (3) wenigstens teilweise von der Öffnung freikommt, zu verschwenken,
**dadurch gekennzeichnet, daß** die Mittel zum reversiblen Montieren ferner an wenigstens einer Seite des Helms eine Haltevorrichtung (7) umfassen, die eine Platte (18), welche an der Außenseite der Schale (2) befestigt und mit einer länglichen, kreisbogenförmigen, um die Rotationsachse (XX) zentrierten Öffnung (58) versehen ist, sowie ein Verbindungsorgan (30) umfaßt, das an dem Visier (3) um eine zur Rotationsachse (XX) parallel verlaufende Achse (YY) drehbeweglich angebracht ist, wobei die Haltevorrichtung (7) geeignet ist, eine Eingriffsausführung einzunehmen, in der das Verbindungsorgan (30) mit der Platte (18) fest verbunden ist und die längliche Öffnung (58) vollkommen durchgreift, so daß das Verbindungsorgan (30) die längliche Öffnung (58) bei Verschwenken des Visiers (3) gegenüber der Schale (2) durchläuft, sowie eine Außer-Eingriff-Ausführung, in der das Verbindungsorgan (30) von der Platte (18) außer Eingriff ist.

2. Helm nach Anspruch 1, **dadurch gekennzeichnet, daß** das Verbindungsorgan (30) an seinem auf der Innenseite des Visiers (3) gelegenen freien Ende einen Nutenstein (32B) aufweist, der quer zur Rotationsachse (XX) ausgerichtet und geeignet ist, in der Eingriffsausführung mit einer am Innenumfang der länglichen Öffnung (58) befindlichen Fläche (59A) der Platte (18) anschlagend zusammenzuwirken, um das Verbindungsorgan (30) und die Platte (18) fest zu verbinden.

3. Helm nach Anspruch 2, **dadurch gekennzeichnet, daß** die Fläche von dem Grund (59A) einer am Innenumfang der länglichen Öffnung (58) befindlichen Senkung (59) gebildet ist.

4. Helm nach einem der Ansprüche 1 bis 3, **dadurch gekennzeichnet, daß** das Verbindungsorgan (30) mittels eines zylindrischen Stiftes (32A), der eine kreisförmige Öffnung (46) des Visiers (3) durchgreift, an dem Visier (3) um die parallele Achse (YY) verschiebe- und drehbeweglich angebracht ist.

5. Helm nach einem der Ansprüche 1 bis 4, **dadurch gekennzeichnet, daß** die Innenseite des Visiers (3) eine Vertiefung (50) aufweist, die geeignet ist, den Nutenstein (32B) des Verbindungsorgans (30) aufzunehmen, wenn die Haltevorrichtung (7) die Außer-Eingriff-Ausführung einnimmt.

6. Helm nach Anspruch 5, **dadurch gekennzeichnet, daß** das Verbindungsorgan (30) auf der Außenseite des Visiers (3) sowie gegenüber dem Nutenstein (32B) ein Betätigungselement (36) umfaßt, das manuell bedienbar ist, um das Verbindungsorgan (30) eine versenkte Position einnehmen zu lassen, in der der Nutenstein (32B) von der länglichen Öffnung (58) der Platte (18) vorsteht und in der das Verbindungsorgan (30) über das Betätigungselement (36) drehantreibbar ist, damit die Haltevorrichtung (7) die Eingriffsausführung einnimmt, sowie eine zurückgezogene Position, in der der Nutenstein (32B) in der Vertiefung (50) des Visiers aufgenommen ist und in der die Haltevorrichtung (7) die Freigabeausführung einnimmt.

7. Helm nach Anspruch 6, **dadurch gekennzeichnet, daß** die Haltevorrichtung (7) eine Feder zum Rückstellen des Verbindungsorgans (30) in die zurückgezogene Position umfaßt.

8. Helm nach einem der Ansprüche 1 bis 7, **dadurch gekennzeichnet, daß** jede Gelenkvorrichtung (5) eine Nabe (14) aufweist, die an der Schale (2) befestigt und geeignet ist, mit einem kreisbogenförmigen Abschnitt (28A) der Kontur einer am entsprechenden seitlichen Ende des Visiers (3) befindlichen Ausbuchtung (26) zusammenzuwirken.

9. Helm nach Anspruch 8, **dadurch gekennzeichnet, daß** die Nabe (14) von zwei kreisförmigen Flanschen, einem inneren (18A) und einem äußeren (24), sandwichartig aufgenommen ist.

10. Helm nach Anspruch 9, **dadurch gekennzeichnet, daß** die Kontur des Betätigungselements (36) einen kreisbogenförmigen Abschnitt (40B) aufweist, der geeignet ist, sich nach Drehen des Verbindungsorgans (30) in einer ersten Drehrichtung an die Kante des äußeren Flansches (24) anzuschmiegen, so daß die Haltevorrichtung (7) die Eingriffsausführung einnimmt.

11. Helm nach Anspruch 10, **dadurch gekennzeichnet, daß** das Betätigungselement (36) eine Rastkante (43) umfaßt, die im Laufe des Drehens des Verbindungsorgans (30) in der ersten Drehrichtung elastisch verformbar ist.

12. Helm nach einem der Ansprüche 10 oder 11, **dadurch gekennzeichnet, daß** das Betätigungselement (36) eine endseitige Kante (42) aufweist, um das Drehen des Verbindungsorgans (30) in der zu der einen ersten Drehrichtung entgegengesetzten Richtung zu verhindern, wenn das Verbindungsorgan die versenkte Position einnimmt.

13. Helm nach einem der Ansprüche 1 bis 12, **dadurch gekennzeichnet, daß** die Platte (18) in einer entsprechenden Vertiefung angebracht ist, welche die Schale (2) auf jeder Seite des Helms aufweist.

14. Helm nach einem der Ansprüche 1 bis 13, **dadurch gekennzeichnet, daß** er Mittel zum einstellbaren Befestigen (19, 54, 22, 56) der Platte (18) an der Schale (2) umfaßt.

15. Helm nach Anspruch 14, **dadurch gekennzeichnet, daß** die Mittel zum einstellbaren Befestigen zwei Schrauben (22, 56) umfassen, die vorgesehen sind, um mit zwei jeweiligen Bohrungen (19, 54) zusammenzuwirken, deren Durchmesser größer als der der Schrauben (22, 56) ist.

16. Helm nach einem der Ansprüche 1 bis 15, **dadurch gekennzeichnet, daß** die Mittel zur reversiblen Montage zwei Haltevorrichtungen (7), die auf jeder Seite des Helms angeordnet sind, umfassen.
